# EUROPÄISCHE PATENTSCHRIFT

(11) **EP 2 430 303 B1**
(45) Veröffentlichungstag und Bekanntmachung des Hinweises auf die Patenterteilung: **05.06.2019**
(21) Anmeldenummer: 10709736.2
(22) Anmeldetag: 22.03.2010
(51) Int. Cl.: F02M 59/10, F02M 59/44, F02M 63/00

(54) **HOCHDRUCKPUMPE**
HIGH PRESSURE PUMP
POMPE À HAUTE PRESSION

(30) Priorität: 13.05.2009 DE 102009003054
(43) Veröffentlichungstag der Anmeldung: 21.03.2012
(73) Patentinhaber: Robert Bosch GmbH, 70442 Stuttgart (DE)
(72) Erfinder: DUTT, Andreas, 70469 Stuttgart (DE)
(86) Internationale Anmeldenummer: PCT/EP2010/053696
(87) Internationale Veröffentlichungsnummer: WO 2010/130497

(56) Entgegenhaltungen:
- EP-A1- 0 243 339
- WO-A2-2008/005384
- DE-A1-102005 059 031
- GB-A- 896 030
- US-A- 2 735 313

## Beschreibung

### Stand der Technik

Die Erfindung betrifft eine Hochdruckpumpe, insbesondere eine Radial- oder Reihenkolbenpumpe. Speziell betrifft die Erfindung das Gebiet der Brennstoffpumpen für Brennstoffeinspritzanlagen von luftverdichtenden, selbstzündenden Brennkraftmaschinen.

Aus der DE 10 2005 046 670 A1 ist eine Hochdruckpumpe für eine Brennstoffeinspritzeinrichtung einer Brennkraftmaschine bekannt. Die bekannte Hochdruckpumpe weist ein mehrteiliges Pumpengehäuse auf, in dem wenigstens ein Pumpenelement angeordnet ist. Das Pumpenelement umfasst einen durch eine Antriebswelle in einer Hubbewegung angetriebenen Pumpenkolben, der in einer Zylinderbohrung eines Teils des Pumpengehäuses verschiebbar geführt ist und in dieser einen Pumpenarbeitsraum begrenzt. Hierbei weist die Antriebswelle einen Nocken auf, wobei der Pumpenkolben durch den Nocken der Antriebswelle in radialer Richtung zu einer Drehachse der Antriebswelle angetrieben wird. Zwischen dem Pumpenkolben und dem Nocken der Antriebswelle ist ein Stößel angeordnet, über den sich der Pumpenkolben über eine Rolle am Nocken der Antriebswelle abstützt. In den Stößel ist ein Stützelement eingesetzt, in dem die Rolle drehbar gelagert ist, wobei die Rolle auf dem Nocken der Antriebswelle abrollt. Die Drehachse der Rolle ist hierbei annähernd parallel zur Drehachse der Antriebswelle.

Die aus der DE 10 2005 046 670 A1 bekannte Hochdruckpumpe hat den Nachteil, dass im Betrieb eine schwellende Beanspruchung des Nockens und der Laufrolle auftritt, die zu einer Materialermüdung führt.

Durch die GB 896 030 A ist eine Hochdruckpumpe bekannt mit einer Pumpenbaugruppe und einer Antriebswelle, die einen der Pumpenbaugruppe zugeordneten Nocken aufweist. Die Pumpenbaugruppe weist eine Laufrolle auf, die eine Rollenoberfläche aufweist, wobei die Laufrolle an einer Lauffläche des Nockens angeordnet ist. Die Form der Lauffläche des Nockens ist so bestimmt, dass die maximal zulässige Hertzsche Pressung zwischen der Rollenoberfläche der Laufrolle und der Lauffläche des Nockens bei der gegebenen Belastung der Pumpenbaugruppe nicht überschritten wird. Die Wälzfestigkeit der Laufrolle und des Nockens ist dabei nicht definiert.

Durch die US 2 735 313 A ist ein Rollenstößel bekannt, der für den Antrieb einer Einspritzpumpe verwendet werden kann. Der Rollenstößel weist eine Laufrolle auf, die eine Rollenoberfläche aufweist, wobei die Laufrolle an einer Lauffläche eines Nockens einer Antriebswelle angeordnet ist. Die Rollenoberfläche und die Lauffläche des Nockens sind ballig ausgebildet um bei einer Schrägstellung der Laufrolle zum Nocken ein Abrollen der Laufrolle auf der Lauffläche des Nockens sicherzustellen. Angaben zur Wälzfestigkeit der Laufrolle und des Nockens sind nicht vorhanden.

### Offenbarung der Erfindung

Die erfindungsgemäße Hochdruckpumpe mit den Merkmalen des Anspruchs 1 hat den Vorteil, dass ein zuverlässiger Betrieb, insbesondere eine verbesserte Haltbarkeit des Nockens und/oder der Laufrolle, erzielt ist. Speziell sind der Nocken und die Laufrolle im Hinblick auf die im Betrieb auftretende schwellende Beanspruchung verbessert ausgestaltet.

Durch die Ausbildung der Hochdruckpumpe gemäß Anspruch 1 kann bei unterschiedlichen Geometrien der Laufrolle und des Nockens die Ausprägung einer kritischen Schwellspannung für die Laufrolle und den Nocken im Betrieb gleich kritisch ausgelegt werden. Hierdurch ist eine Optimierung hinsichtlich einer Streckgrenze der Laufrolle und einer Streckgrenze des Nockens möglich. Im oberen Totpunkt ist die Hertzsche Pressung an der Rollenoberfläche der Laufrolle gleich groß wie die Hertzsche Pressung an der Lauffläche des Nockens. Die Hertzsche Pressung muss dabei jeweils kleiner sein als die Streckgrenze der Laufrolle beziehungsweise des Nockens. In vorteilhafter Weise kann durch die angepasste Ausgestaltung der Laufrolle an den Nocken die Ermüdung der beiden Bauteile Laufrolle und Nocken optimiert werden.

Erfindungsgemäß ist es, dass der Radius der Laufrolle kleiner ist als der Krümmungsradius des Nockens an der Stelle der Lauffläche, an der die Laufrolle in einem oberen Totpunkt der Pumpenbaugruppe anliegt und dass die Laufrolle zumindest eine Bohrung aufweist, die sich zumindest teilweise in Richtung einer Drehachse der Laufrolle erstreckt. Hierbei ist es ferner vorteilhaft, dass die Bohrung bezüglich der Drehachse der Laufrolle zumindest im wesentlichen als axiale oder zumindest im Wesentlichen als koaxiale Bohrung ausgestaltet ist und/oder dass die Bohrung als Durchgangsbohrung ausgestaltet ist, die sich von einer Seite der Laufrolle zu einer anderen Seite der Laufrolle erstreckt. Hierdurch kann bei unterschiedlichen Geometrien im oberen Totpunkt eine Verringerung der Steifigkeit der Laufrolle im Bereich ihrer Rollenoberfläche erzielt werden.

Vorteilhaft ist es auch, dass der Radius der Laufrolle kleiner ist als der Krümmungsradius des Nockens an der Stelle der Lauffläche, an der die Laufrolle in einem oberen Totpunkt der Pumpenbaugruppe anliegt, und dass zumindest eine Druckeigenspannung der Laufrolle an ihrer Rollenoberfläche erhöht ist. Speziell ist es vorteilhaft, dass die Rollenoberfläche der Laufrolle einsatzgehärtet und/oder kugelgestrahlt und/oder rolliert und/oder nitriert und/oder nitrocarburiert ist. Hierdurch kann bei unterschiedlichen Geometrien der Laufrolle und des Nockens am oberen Totpunkt die Wälzfestigkeit der Laufrolle durch Einbringen von Druckeigenspannung an der Oberfläche erhöht werden. Hierdurch ist eine vorteilhafte Anpassung der Laufrolle an den Nocken möglich.

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Hochdruckpumpe in einer schematischen, axialen Schnittdarstellung entsprechend einem Ausführungsbeispiel der Erfindung und
Fig. 2 einen auszugsweisen Schnitt durch die in Fig. 1 dargestellte Hochdruckpumpe entlang der mit II bezeichneten Schnittlinie.

Fig. 1 zeigt eine Hochdruckpumpe 1 in einer schematischen, axialen Schnittdarstellung entsprechend einem ersten Ausführungsbeispiel der Erfindung. Die Hochdruckpumpe 1 kann insbesondere als Radial- oder Reihenkolbenpumpe für Brennstoffeinspritzanlagen von luftverdichtenden, selbstzündenden Brennkraftmaschinen dienen. Speziell eignet sich die Hochdruckpumpe 1 für eine Brennstoffeinspritzanlage mit einem Common-Rail, das Dieselbrennstoff unter hohem Druck speichert. Die erfindungsgemäße Hochdruckpumpe 1 eignet sich jedoch auch für andere Anwendungsfälle.

Die Hochdruckpumpe 1 weist ein mehrteiliges Gehäuse 2 auf. In diesem Ausführungsbeispiel besteht das Gehäuse 2 aus den Gehäuseteilen 3, 4, 5, wobei das Gehäuseteil 3 einen Grundkörper, das Gehäuseteil 4 einen Zylinderkopf und das Gehäuseteil 5 einen an dem Grundkörper 3 befestigten Flansch darstellt.

Die Hochdruckpumpe 1 weist eine Antriebswelle 6 auf, die an Lagerstellen 7, 8 in den Gehäuseteilen 3, 5 gelagert ist. Zwischen den Lagerstellen 7, 8 weist die Antriebswelle 6 einen Nocken 9 auf. Der Nocken 9 ist in diesem Ausführungsbeispiel als Zweifachnocken ausgestaltet. Der Nocken 9 kann auch als Einfach- oder als ein anderer Mehrfachnocken ausgestaltet sein.

Das Gehäuseteil 3 der Hochdruckpumpe 1 weist eine Führungsbohrung 12 auf, in der eine Pumpenbaugruppe 13 angeordnet ist. Der Nocken 9 ist der Pumpenbaugruppe 13 zugeordnet. Je nach Ausgestaltung der Hochdruckpumpe 1 können auch mehrere der Pumpenbaugruppe 13 entsprechende Pumpenbaugruppen vorgesehen sein. Solche Pumpenbaugruppen können dem Nocken 9 oder einem anderen Nocken, der dem Nocken 9 entspricht, zugeordnet sein. Hierdurch kann je nach Ausgestaltung eine Radial- oder Reihenkolbenpumpe verwirklicht werden.

Das als Zylinderkopf ausgestaltete Gehäuseteil 4 weist einen Ansatz 14 auf, der sich in die Führungsbohrung 12 erstreckt. Der Ansatz 14 weist eine Zylinderbohrung 15 auf, in der ein Kolben 16 in Richtung einer Achse 17 der Führungsbohrung 12 verschiebbar geführt ist, wie es durch einen Doppelpfeil 18 veranschaulicht ist. Der Kolben 16 begrenzt einen Pumpenarbeitsraum 19 in der Zylinderbohrung 15. Über ein an dem Gehäuseteil 4 vorgesehenes Einlassventil 20 ist Brennstoff aus einem Brennstoffkanal 21 in den Pumpenarbeitsraum 19 einleitbar. Ferner ist an dem Gehäuseteil 4 ein Auslassventil 22 vorgesehen, über das unter hohem Druck stehender Brennstoff aus dem Pumpenarbeitsraum 19 zu einem Brennstoffkanal 13 führbar ist. Der Brennstoffkanal 13 kann beispielsweise mit einem Common-Rail verbunden sein, um unter hohem Druck stehenden Brennstoff zu dem Common-Rail zu führen.

Die Pumpenbaugruppe 13 weist eine Laufrolle 25 auf, die von einem Rollenschuh 26 aufgenommen ist. Der Rollenschuh 26 ist dabei in einem im Wesentlichen hohlzylinderförmigen Stößelkörper 27 eingesetzt. Ferner ist der Stößelkörper 27 mit einem scheibenförmigen Mitnahmeelement 28 verbunden, das den Kolben 16 oberhalb eines Bundes 29 des Kolbens 16 umgreift. Dadurch ist der Kolben 16 über seinen Bund 29 in Anlage mit dem Rollenschuh 26 gehalten. Ferner ist eine Kolbenfeder 30 vorgesehen, die auf den Stößelkörper 27 und/oder das Mitnahmeelement 28 einwirkt und somit den Stößelkörper 27 zusammen mit dem Kolben 16 in Richtung auf die Laufrolle 25 mit einer gewissen Federkraft beaufschlagt. Dadurch liegen der Kolben 16 mit seinem Bund 29, der Rollenschuh 26, die Rolle 25 und eine Lauffläche 10 des Nockens 9 jeweils aneinander an, wobei diese gegenseitige Anlage auch bei hohen Drehzahlen der Hochdruckpumpe 1 gewährleistet ist.

Im Betrieb der Hochdruckpumpe 1 wird dadurch die durch den Doppelpfeil 18 veranschaulichte Hin- und Herbewegung des Kolbens 16 erzielt, so dass die Förderung von unter hohem Druck stehenden Brennstoff zu dem Common-Rail erfolgt. Während eines Pumpenhubs des Kolbens 16 zum Fördern von Brennstoff zu dem Common-Rail über den Brennstoffkanal 23 wirkt eine relativ große Pumpenkraft F (Fig. 2) über den Rollenschuh 26 auf die Laufrolle 25. Die Laufrolle 25 stützt sich hierbei an der Lauffläche 10 ab.

Im Betrieb der Hochdruckpumpe 1 rotiert die Antriebswelle 6 um eine Achse 31. Ferner läuft die Laufrolle 25 an der Lauffläche 10 des Nockens 9 ab. Eine Drehachse 32 der Laufrolle 25 ist hierbei zumindest näherungsweise parallel zu der Achse 31 der Antriebswelle 6 orientiert. Die Laufrolle 25 weist eine Rollenoberfläche 35 auf. Die Laufrolle 25 rollt mit ihrer Rollenoberfläche 35 im Betrieb an der Lauffläche 10 des Nockens 9 ab.

Die Hochdruckpumpe 1 des Ausführungsbeispiels ist im Folgenden auch unter Bezugnahme auf die Fig. 2 im weiteren Detail beschrieben.

Fig. 2 zeigt einen auszugsweisen Schnitt durch die in Fig. 1 dargestellte Hochdruckpumpe 1 entlang der mit II bezeichneten Schnittlinie. Hierbei zeigt die Fig. 2 eine Situation, in der ein oberer Totpunkt der Pumpenbaugruppe 13 erreicht ist. Die Laufrolle 25 liegt hierbei mit ihrer Rollenoberfläche 35 an einer Stelle 36 der Lauffläche 10 des Nockens 9 an. In dieser Stellung beziehungsweise im Bereich dieser Stellung tritt die höchste Beanspruchung der Laufrolle 25 sowie des Nockens 9 auf. Dabei wird der maximale Förderhub des Kolbens 16 der Pumpenbaugruppe 13 erreicht, so dass der maximale, von der Hochdruckpumpe 1 erzeugbare Druck im Pumpenarbeitsraum 19 besteht. Dies wirkt sich in einer entsprechend großen Kraft F aus.

Die Laufrolle 25 und der Nocken 9 können aus gehärteten hochfesten Werkzeugstählen hergestellt sein. Hierbei sind eine geometrische Ausgestaltung und ein Laufrollen-Werkstoff der Laufrolle 25 sowie eine geometrische Ausgestaltung des Nockens und ein Nocken-Werkstoff des Nockens 9 so gewählt, dass eine Wälzbeanspruchbarkeit der Laufrolle 25 und eine Wälzbeanspruchbarkeit des Nockens 9 an der Lauffläche 10 des Nockens 9 zumindest näherungsweise gleich groß vorgegeben sind. In diesem Ausführungsbeispiel ist speziell die Wälzbeanspruchbarkeit des Nockens 9 an der Stelle 36 seiner Lauffläche 10 relevant, da hier eine maximale Wälzbeanspruchung des Nockens 9 auftritt. Durch die Ausgestaltung des Nockens 9 als Zweifachnocken 9 tritt eine entsprechend große Wälzbeanspruchung auch an einer weiteren Stelle 37 der Lauffläche 10 des Nockens 9 auf. Die Stelle 37 ist dabei bezüglich der Achse 31 der Antriebswelle 6 gegenüberliegend zu der Stelle 36 an der Lauffläche 10 angeordnet.

Die Laufrolle 35 ist zumindest näherungsweise zylinderförmig ausgestaltet. Die Laufrolle 25 weist bezüglich ihrer Rollenoberfläche 35 einen Radius 38 auf. Außerdem weist der Nocken 9 bezüglich seiner Lauffläche 10 einen umfänglich variierenden Krümmungsradius auf. Da die höchste Wälzbeanspruchung des Nockens 9 im Bereich der Stellen 36, 37 auftritt, ist ein Krümmungsradius 39 an der Stelle 36 relevant, an der die Laufrolle 25 in dem oberen Totpunkt der Pumpenbaugruppe 13 an der Lauffläche 10 anliegt. Für die Stelle 37 ergibt sich hierbei ein entsprechender Krümmungsradius 40, der gleich dem Krümmungsradius 39 ist.

Je nach Ausgestaltung der Hochdruckpumpe 1 kann der Radius 38 der Laufrolle 25 kleiner oder auch größer als der Krümmungsradius 39 des Nockens 9 sein.

In der in der Fig. 1 dargestellten Stellung des Nockens 9 im oberen Totpunkt der Pumpenbaugruppe 13 ist die Hertzsche Pressung an der Lauffläche 10 des Nockens 9 sowie der Rollenoberfläche 35 der Laufrolle 25 für beide Bauteile 9, 25 gleich groß. Diese Hertzsche Pressung muss für einen zuverlässigen Betrieb kleiner sein als die Streckgrenze der Bauteile Laufrolle 25 und Nocken 9. Da die Beanspruchung im Betrieb hochdynamisch erfolgt, ist im Hinblick auf einen zuverlässigen Betrieb eine Ermüdung der Laufrolle 25 und/oder eine Ermüdung des Nockens 9 von Bedeutung. Die schwellende Beanspruchung der Laufrolle 25 und des Nockens 9 hat ihr Maximum unterhalb der Rollenoberfläche 35 beziehungsweise der Lauffläche 10. Ferner ist die schwellende Belastung abhängig von der Beanspruchung, der Geometrie, insbesondere dem Radius 38 der Laufrolle 25 und den Krümmungsradien 39, 40 an den Stellen 36, 37, und des Elastizitätsmoduls der Laufrolle 25 beziehungsweise des Nockens 9. Für einen zuverlässigen Betrieb über die Lebensdauer der Hochdruckpumpe 1 darf die schwellende Beanspruchung die zulässige Wälzfestigkeit des für die Bauteile 25, 9 verwendeten Werkstoffs beziehungsweise der Werkstoffe nicht überschreiten. Die schwellende Beanspruchung wirkt sich dabei um so stärker aus, je kleiner der Radius 38 der Laufrolle 25 beziehungsweise der Krümmungsradius 39 des Nockens 9 ist. Somit wird das Bauteil 25, 29 stärker belastet, das den kleineren Radius 38 beziehungsweise Krümmungsradius 39 aufweist.

In vorteilhafter Weise wird die kritische Schwellspannung für beide Bauteile 9, 25 gleich kritisch im Hinblick auf die zulässige Wälzbeanspruchung ausgelegt. Beispiele für mögliche Auslegungen sind im Folgenden weiter beschrieben.

Falls der Radius 38 der Laufrolle 25 kleiner vorgegeben ist als der Krümmungsradius 39 des Nockens 9, dann ist ein Elastizitätsmodul des Laufrollen-Werkstoffs, aus dem die Laufrolle 25 zumindest im Bereich ihrer Rollenoberfläche 35 gebildet ist, kleiner als ein Elastizitätsmodul des Nocken-Werkstoffs, aus dem der Nocken 9 zumindest im Bereich seiner Lauffläche 10 gebildet ist. Möglich ist es in diesem Fall auch, dass die Laufrolle zumindest eine Bohrung 41 aufweist. Solch eine Bohrung 41 ermöglicht eine Verringerung der Steifigkeit der Laufrolle 25, insbesondere im Bereich ihrer Rollenoberfläche 35. Die Bohrung 41 ist vorzugsweise als axiale oder koaxiale Bohrung 41 ausgestaltet. In diesem Ausführungsbeispiel ist die Bohrung 41 als axiale Bohrung ausgestaltet, die sich entlang der Drehachse 32 der Laufrolle 25 erstreckt. Die Bohrung 41 ist in diesem Ausführungsbeispiel als Durchgangsbohrung 41 ausgestaltet. Die Bohrung 41 erstreckt sich von einer Seite 42 der Laufrolle 25 bis zu einer anderen Seite 43 der Laufrolle 25, die von der Seite 42 abgewandt ist.

In dem Fall, in dem der Radius 38 der Laufrolle 25 kleiner ist als der Krümmungsradius 39 des Nockens 9 an der Stelle 36 der Lauffläche 10, ist es auch von Vorteil, dass Druckeigenspannungen der Laufrolle 25 an ihrer Rollenoberfläche 35 erhöht sind. Hierbei kann die Laufrolle 25 im Bereich ihrer Rollenoberfläche 35 bearbeitet sein. Speziell ist ein Einsatzhärten der Rollenoberfläche 35, ein Kugelstrahlen der Rollenoberfläche 35, ein Rollieren der Rollenoberfläche 35, ein Nitrieren der Rollenoberfläche 35 oder auch ein Nitrocarburieren der Rollenoberfläche 35 möglich. Hierdurch kann die Wälzfestigkeit der Laufrolle 25, insbesondere der Rollenoberfläche 35 der Laufrolle 25, durch Einbringen von Druckeigenspannungen an der Rollenoberfläche 35 erhöht werden.

In einem Fall, in dem der Radius 38 der Laufrolle 25 größer ist als der Krümmungsradius 39 des Nockens 9, ist der Elastizitätsmodul des Laufrollen-Werkstoffs, aus dem die Laufrolle 25 gebildet ist, größer als der Elastizitätsmodul des Nocken-Werkstoffs, aus dem der Nocken 9 zumindest an seiner Lauffläche 10 gebildet ist. Hierdurch ist ein Belastungsausgleich möglich, um die gleiche oder zumindest eine vergleichbare Belastung sowohl für die Laufrolle 25 als auch für den Nocken 9 zu erzielen. Möglich ist auch eine Bearbeitung, insbesondere eine Oberflächenbearbeitung, des Nockens 9. Diese kann entsprechend einer Oberflächenbearbeitung der Rollenoberfläche 35 der Laufrolle 25 ausgeführt sein.

## Patentansprüche

1. Hochdruckpumpe (1), insbesondere Radial- oder Reihenkolbenpumpe für Brennstoffeinspritzanlagen von luftverdichtenden, selbstzündenden Brennkraftmaschinen, mit zumindest einer Pumpenbaugruppe (13) und einer Antriebswelle (6), die zumindest einen der Pumpenbaugruppe (13) zugeordneten Nocken (9) aufweist, wobei die Pumpenbaugruppe (13) eine Laufrolle (25) aufweist, die eine Rollenoberfläche (35) aufweist, und wobei die Laufrolle (25) an einer Lauffläche (10) des Nockens (9) angeordnet ist,
**dadurch gekennzeichnet,**
**dass** eine Wälzfestigkeit der Laufrolle (25) an der Rollenoberfläche (35) der Laufrolle (25) und eine Wälzfestigkeit des Nockens (9) an der Lauffläche (10) des Nockens (9) zumindest näherungsweise gleich groß vorgegeben sind, dass ein Radius (38) der Laufrolle (25) kleiner ist als ein Krümmungsradius (39) des Nockens (9) an einer Stelle (36) der Lauffläche (10), an der die Laufrolle (25) in einem oberen Totpunkt der Pumpenbaugruppe (13) anliegt, und ein Elastizitätsmodul eines Laufrollen-Werkstoffs, aus dem die Laufrolle (25) zumindest an ihrer Rollenoberfläche (35) gebildet ist, kleiner ist als ein Elastizitätsmodul eines Nocken-Werkstoffs, aus dem der Nocken (9) zumindest an seiner Lauffläche (10) gebildet ist, oder dass ein Radius (38) der Laufrolle (25) größer ist als ein Krümmungsradius (39) des Nockens (9) an einer Stelle (36) der Lauffläche (10), an der die Laufrolle (25) in einem oberen Totpunkt der Pumpenbaugruppe (13) anliegt, und ein Elastizitätsmodul eines Laufrollen-Werkstoffs, aus dem die Laufrolle (25) zumindest an ihrer Rollenoberfläche (35) gebildet ist, größer ist als ein Elastizitätsmodul eines Nocken-Werkstoffs, aus dem der Nocken (9) zumindest an seiner Lauffläche (10) gebildet ist.

2. Hochdruckpumpe nach Anspruch 1,
**dadurch gekennzeichnet,**
**dass** ein Radius (38) der Laufrolle (25) kleiner ist als ein Krümmungsradius (39) des Nockens (9) an einer Stelle (36) der Lauffläche (10), an der die Laufrolle (25) in einem oberen Totpunkt der Pumpenbaugruppe (13) anliegt, und dass die Laufrolle (25) zumindest eine Bohrung (41) aufweist, die sich zumindest teilweise in Richtung einer Drehachse (32) der Laufrolle (25) erstreckt.

3. Hochdruckpumpe nach Anspruch 2,
**dadurch gekennzeichnet,**
**dass** die Bohrung (41) bezüglich der Drehachse (32) der Laufrolle (25) zumindest im Wesentlichen als axiale oder zumindest im Wesentlichen koaxiale Bohrung (41) ausgestaltet ist und/oder dass die Bohrung (41) als Durchgangsbohrung (41) ausgestaltet ist, die sich von einer Seite (42) der Laufrolle (25) zu einer anderen Seite (43) der Laufrolle (25) erstreckt.

4. Hochdruckpumpe nach einem der Ansprüche 1 bis 3,
**dadurch gekennzeichnet,**
**dass** zumindest eine Druckeigenspannung der Laufrolle (25) an ihrer Rollenoberfläche (35) erhöht ist.

5. Hochdruckpumpe nach Anspruch 4,
**dadurch gekennzeichnet,**
**dass** die Rollenoberfläche (35) der Laufrolle (25) einsatzgehärtet und/oder kugelgestrahlt und/oder rolliert und/oder nitriert und/oder nitrocarburiert ist.

6. Hochdruckpumpe nach einem der Ansprüche 1 bis 5,
**dadurch gekennzeichnet,**
**dass** zumindest eine Druckeigenspannung des Nockens (9) an seiner Lauffläche (10) erhöht ist.

## Claims

1. High-pressure pump (1), in particular a radial or inline piston pump for fuel injection systems of air-compressing autoignition internal combustion engines, with at least one pump subassembly (13) and with a driveshaft (6) which has at least one cam (9) assigned to the pump subassembly (13), the pump subassembly (13) having a running roller (25) which has a roller surface (35), and the running roller (25) being arranged on a running surface (10) of the cam (9), **characterized in that** a rolling resistance of the running roller (25) on the roller surface (35) of the running roller (25) and a rolling resistance of the cam (9) on the running surface (10) of the cam (9) are stipulated to be at least approximately equal, **in that** a radius (38) of the running roller (25) is smaller than a radius of curvature (39) of the cam (9) at a point (36) on the running surface (10) at which the running roller (25) comes to bear at top dead center of the pump subassembly (13), and a modulus of elasticity of a running roller material, from which the running roller (25) is formed at least on its roller surface (35), is lower than a modulus of elasticity of a cam material, from which the cam (9) is formed at least on its running surface (10), or in that a radius (38) of the running roller (25) is larger than a radius of curvature (39) of the cam (9) at a point (36) on the running surface (10) at which the running roller (25) comes to bear at top dead center of the pump subassembly (13), and a modulus of elasticity of a running roller material, from which the running roller (25) is formed at least on its roller surface (35), is higher than a modulus of elasticity of a cam material, from which the cam (9) is formed at least on its running surface (10) .

2. High-pressure pump according to Claim 1, **characterized in that** a radius (38) of the running roller (25) is smaller than a radius of curvature (39) of the cam (9) at a point (36) on the running surface (10) at which the running roller (25) comes to bear at top dead center of the pump subassembly (13), and **in that** the running roller (25) has at least one bore (41) which extends at least partially in the direction of an axis of rotation (32) of the running roller (25).

3. High-pressure pump according to Claim 2, **characterized in that** the bore (41) is configured at least essentially as an axial or at least essentially as a coaxial bore (41) with respect to the axis of rotation (32) of the running roller (25), and/or in that the bore (41) is configured as a through bore (41) which extends from one side (42) of the running roller (25) to another side (43) of the running roller (25).

4. High-pressure pump according to one of Claims 1 to 3, **characterized in that** at least one characteristic compressive stress of the running roller (25) on its roller surface (35) is increased.

5. High-pressure pump according to Claim 4, **characterized in that** the roller surface (35) of the running roller (25) is case-hardened and/or shot-peened and/or tumbled and/or nitrided and/or carbonitrided.

6. High-pressure pump according to one of Claims 1 to 5, **characterized in that** at least one characteristic compressive stress of the cam (9) on its running surface (10) is increased.

## Revendications

1. Pompe à haute pression (1), en particulier pompe à pistons radiaux ou en ligne pour des systèmes d'injection de carburant de moteurs à combustion interne à compression d'air et allumage spontané, avec au moins un module de pompe (13) et un arbre d'entraînement (6), qui présente au moins une came (9) associée au module de pompe (13), dans laquelle le module de pompe (13) présente un galet (25) qui présente une surface de roulement (35), et dans laquelle le galet (25) est disposé sur une face de roulement (10) de la came (9), **caractérisée en ce qu'**une résistance au roulement du galet (25) sur la surface de roulement (35) du galet (25) et une résistance au roulement de la came (9) sur la face de roulement (10) de la came (9) sont prédéterminées avec une grandeur au moins approximativement égale, **en ce qu'**un rayon (38) du galet (25) est inférieur à un rayon de courbure (39) de la came (9) à un endroit (36) de la face de roulement (10) où le galet (25) se trouve en un point mort haut du module de pompe (13), et un module d'élasticité d'un matériau de galet, dont le galet (25) est constitué au moins à sa surface de roulement (35), est inférieur à un module d'élasticité d'un matériau de came, dont la came (9) est constituée au moins à sa face de roulement (10), ou **en ce qu'**un rayon (38) du galet (25) est supérieur à un rayon de courbure (39) de la came (9) à un endroit (36) de la face de roulement (10) où le galet (25) se trouve en un point mort haut du module de pompe (13), et un module d'élasticité d'un matériau de galet, dont le galet (25) est constitué au moins à sa surface de roulement (35), est supérieur à un module d'élasticité d'un matériau de came, dont la came (9) est constituée au moins à sa face de roulement (10).

2. Pompe à haute pression selon la revendication 1, **caractérisée en ce qu'**un rayon (38) du galet (25) est inférieur à un rayon de courbure (39) de la came (9) à un endroit (36) de la face de roulement (10) où le galet (25) se trouve à un point mort haut du module de pompe (13), et **en ce que** le galet (25) présente au moins un alésage (41), qui s'étend au moins en partie dans la direction d'un axe de rotation (32) du galet (25).

3. Pompe à haute pression selon la revendication 2, **caractérisée en ce que** l'alésage (41) est configuré par rapport à l'axe de rotation (32) du galet (25) au moins essentiellement comme un alésage axial ou au moins essentiellement coaxial (41) et/ou **en ce que** l'alésage (41) est configuré comme un alésage de passage (41), qui s'étend d'un côté (42) du galet (25) à un autre côté (43) du galet (25).

4. Pompe à haute pression selon l'une quelconque des revendications 1 à 3, **caractérisée en ce qu'**au moins une contrainte propre de compression du galet (25) est accrue à sa surface de roulement (35).

5. Pompe à haute pression selon la revendication 4, **caractérisée en ce que** la surface de roulement (35) du galet (25) est durcie par cémentation et/ou grenaillée et/ou roulée et/ou nitrurée et/ou carbonitrurée.

6. Pompe à haute pression selon l'une quelconque des revendications 1 à 5, **caractérisée en ce qu'**au moins une contrainte propre de compression de la came (9) est accrue à sa face de roulement (10).
